# EUROPÄISCHE PATENTSCHRIFT

(11) **EP 0 930 959 B1**
(45) Veröffentlichungstag und Bekanntmachung des Hinweises auf die Patenterteilung: **13.12.2000**
(21) Anmeldenummer: 98943769.4
(22) Anmeldetag: 22.07.1998
(51) Int. Cl.: B26B 15/00, B26B 13/24

(54) **SCHERE**
SCISSORS
CISEAUX

(30) Priorität: 09.08.1997 DE 19734605
(43) Veröffentlichungstag der Anmeldung: 28.07.1999
(73) Patentinhaber: Wella Aktiengesellschaft, 64274 Darmstadt (DE)
(72) Erfinder: MATTINGER, Detlef, D-64404 Bickenbach (DE)
(86) Internationale Anmeldenummer: EP9804609
(87) Internationale Veröffentlichungsnummer: WO9907528

(56) Entgegenhaltungen:
- US-A- 3 666 975
- PATENT ABSTRACTS OF JAPAN vol. 014, no. 181 (M-0961), 11. April 1990 & JP 02 031788 A (SUZUKI MOTOR CO LTD), 1. Februar 1990

## Beschreibung

Die Erfindung betrifft eine Schere mit zwei über ein Gelenk miteinander verbundenen Becks, insbesondere eine Friseurschere.

US-A-3 666 975 veröffentlicht eine Schere gemäß dem Oberbegriff des Anspruchs 1. JP-A-2031788 veröffentlicht eine Schere gemäß dem Oberbegriff des Anspruchs 2.

Bekannte Scheren arbeiten nach dem Prinzip zweier Schneiden, die sich um einen gemeinsamen, festen Drehpunkt zueinander bewegen. Dabei gleiten die Schneiden derart aufeinander, daß diese sich in einem Punkt (Schneidepunkt) berühren.
Beim Schließen der Schere bewegt sich der Schneidepunkt aus der Richtung des gemeinsamen Drehpunktes der Schere in Richtung zur Scherenspitze.
Dabei verändert sich auch der Öffnungswinkel der Schere, also der Winkel der zueinander laufenden Schneiden.
Fadenförmiges Schnittgut, z. B. Haar, gleitet je nach Öffnungswinkel, Schneidenschärfe etc. mehr oder weniger lange vor dem eigentlichen Schneidepunkt, bis es angeschnitten, gehalten und danach abgetrennt wird. Da das Schnittgut bei dieser Methode des Schneidens keine definierte Rollbewegung um seine Längsachse ausführt, wird zwangsläufig nur ein Teilquerschnitt des Schnittguts geschnitten, der Rest quasi abgequetscht bis abgerissen.
Ungenügend geschnittenes Haar ist letztlich Ansatz für Folgeschädigungen und kann u. U. zu Spliß führen.

Der Erfindung liegt die Aufgabe zu Grunde, fadenförmiges Schnittgut, insbesondere Haar, gleichmäßig über seinen Umfang und Querschnitt ohne Quetsch- und Abrißzonen zu schneiden.

Gelöst ist diese Aufgabe durch die Gegenstände der Ansprüchen 1 und 2. Danach ist mindestens ein Beck der Schere mittels einer elektrisch betriebenen Schwingungsvorrichtung in eine Schwingung parallel zur Längsrichtung dieses Becks versetzbar.

Die Erfindung hat den Vorteil, daß fadenförmiges Schnittgut, insbesondere Haar, gleichmäßig über seinen Umfang und Querschnitt ohne Quetsch- und Abrißzonen geschnitten werden kann. Mit der erfindungsgemäßen Schere rollt und gleitet das Haar beim Durchschneider zwischen den Schneiden. Dabei wird es zuverlässig und gleichmäßig durchtrennt. Beim Schließen der Schere führt die zusätzlich mindestens einer Schneide überlagerte, axial oszillierende Bewegungskomponente zu dieser verbesserten Schneideigenschaft.

Weitere vorteilhafte Ausgestaltungen der Erfindung sind in den Ansprüchen 3 bis 7 beschrieben.

Gute Schneidergebnisse werden erreicht, wenn gemäß Anspruch 1 die Schwingungsvorrichtung einen Piezoweggeber enthält, der zwischen dem Blatt und einem griffseitigen Beckende liegt, und der eine Verbindung zwischen dem Blatt und dem Beckende ist. Die oszillierende Bewegung wird durch die Frequenz und die Amplitude bestimmt, mit welcher der Piezoweggeber schwingt.

Die oszillierende Bewegung sollte mit einer derart hohen Frequenz ausgeführt werden. daß innerhalb der normalen Nutzung einer Schere im Schneidevorgang das Haar mindestens einmal auf den Schneiden über seinen Umfang rollt.
Die Schwingungsamplitude richtet sich nach dem Haarumfang. Für die Amplitude kann ca. 100 bis 200 µm angesetzt werden (Anspruch 6). Schwingen beide Schneiden gleichzeitig (Anspruch 7) und phasenverschoben zueinander, reicht die halbe Amplitude.
Ein System mit einstellbarer Amplitude und Frequenz für unterschiedliches Schnittgut ist hierbei möglich.

Der Piezoweggeber kann mit einer Ultraschallfrequenz betrieben werden. Er wird in mindestens eine Schneide integriert. Analog einer Ultraschallreinigungs- oder Schweißsonotrode wird die longitudinale Welle an die Schneide übertragen. Der letztlich mechanische Schwingungserzeuger kann an der Schneidenseite oder Halmseite der Schere angeordnet werden. Auf der Halmseite wäre ein entsprechendes mechanisches Spiel in der Lagerstelle zu beachten. Letzteres gilt ebenso für andere Schwingungsvorrichtungen am Halm.
Das System wird elektrisch durch einen Ultraschallgenerator angesteuert, der über elektrische Verbindungsleitungen an den elektromechanischen Schwinger angekoppelt ist.

Gute Schneidergebnisse werden auch erzielt, wenn am Nagel des Gelenks als Schwingungsvorrichtung eine den Nagel umschließende Exzenterscheibe vorgesehen ist, die Exzenterscheibe in eine runde Aussparung des Becks eingesetzt und drehbar mit dem Nagel verbunden ist, und ein Kleinstmotor zum Rotieren der Exzenterscheibe um den Nagel vorgesehen ist (Anspruch 2). Ein Standardverbindungsnagel wird hierzu durch eine elektromechanisch angetriebene Exzentereinheit ersetzt. Die Axialkomponente der Exzenterbewegung führt zur gewünschten Schneidbewegung. Ein Kleinstmotor ist als Antrieb für die Exzentereinheit ausreichend und hat den Vorteil, daß er die Handhabung der Schere nicht beeinträchtigt.

Die Schwingungsvorrichtung kann auch derart ausgestaltet sein, daß das Beck zumindest bereichsweise aus einem magnetostriktiven Material besteht, welches von einer starren, ortsfesten Erregerspule umwickelt ist (Anspruch 4). Die Scherenschneiden sind hierbei auf einen Grundkörper aus magnetostriktivem Material aufgebracht. Durch Anlegen eines elektromagnetischen Feldes am magnetostriktiven Material wird eine Längenänderung des Materials und letztlich eine Oszillation der Schneiden zueinander bewirkt. Die Erregerspulen können im Halmbereich der Schere angeordnet sein. Über eine elektrische Verbindungsleitung wird die Erregerspule mit einem Generator verbunden.

Als Material ist Nickel oder eine Nickellegierung geeignet (Anspruch 6). Zum einen hat Nickel die geforderten magnetostriktiven Eigenschaften, zum anderen eignet sich Nickelstahl sehr gut zur Scherenfertigung. Zum Vermeiden einer Kontaktallergie kann das Material einen Kunststoffüberzug aufweisen (Anspruch 5).

Im Folgenden wird die Erfindung anhand von Ausführungsbeispiele darstellenden Figuren näher beschrieben. Es zeigt:
- Figur 1: in einer Seitenansicht eine Schere, deren Becks über einen Nagel gelenkig miteinander verbunden sind, und deren griffseitige Beckenden jeweils ein Auge aufweisen, wobei als Schwingungsvorrichtung ein Piezoweggeber zwischen einem Blatt und dem Beckende vorgesehen ist;
- Figur 2: in einer Seitenansicht eine Schere analog Figur 1, jedoch mit einer Schwingungsvorrichtung, die eine den Nagel umschließende Exzenterscheibe und einen Kleinstmotor zum Drehen der Exzenterscheibe aufweist, sowie
- Figur 3: in einer Seitenansicht eine Schere analog Figur 1, jedoch mit einer Schwingungsvorrichtung, die ein magnetostriktives Material an einem Halm und eine das Material umgebende, starre, ortsfeste Erregerspule aufweist.

Bei einer Schere 1 mit zwei über ein Gelenk 2 miteinander verbundenen Becks 3, 4 ist ein Beck 4 mittels einer elektrisch betriebenen Schwingungsvorrichtung 5 in eine Schwingung parallel zur Längsrichtung 6 des Blatts 7 dieses Becks 4 versetzbar (Figur 1). Die Schwingungsvorrichtung 5 enthält einen Piezoweggeber 8, der zwischen dem Blatt 7 und dem Gelenk 2 liegt. Der Piezoweggeber 8 ist eine Verbindung 9, die das Blatt 7 und das griffseitige Beckende 10 des Becks 4 miteinander verbindet. Die Schere 1 ist als Friseurschere 11 mit Augen 12 ausgestaltet. Eine elektrische Leitung 13 versorgt den Piezoweggeber 8 mit einer Ultraschallfrequenz. Während eines Schneidvorganges wird die Schwingung des Blatts 7, deren Amplitude 150 Um beträgt, dazu genutzt, Haar besser zu schneiden.

Bei der Schere 1 nach Figur 2 ist als Schwingungsvorrichtung 5 eine den Nagel 14 des Gelenks 2 umschließende Exzenterscheibe 15 vorgesehen, die in eine runde Aussparung 16 des Becks 4 eingesetzt und drehbar mit dem Nagel 14 verbunden ist. Die Exzenterscheibe 15 rotiert um den Nagel 14. Diese Rotationsbewegung wird mittels eines Kleinstmotors 17 erreicht. Das gesamte Beck 4 führt die Schwingung aus.

Beim Ausführungsbeispiel der Figur 3 ist als Schwingungsvorrichtung 5 ein magnetostriktives Material 18 vorgesehen, das von einer starren, ortsfesten Erregerspule 19 umwickelt ist. Die Schwingungsvorrichtung 5 ist am Halm 20 des Becks 4 vorgesehen. Lediglich innerhalb der Erregerspule 19. innerhalb eines Halmbereichs 21, ist ein magnetostriktives Material 18 verwendet worden. Ansonsten ist die Schere 1 aus herkömmlichem Scherenstahl 22 gefertigt. Das Material 18 ist eine Nickellegierung 23.
Das Beck 4 weist am Nagel 14 ein Spiel 24 in Längsrichtung 6 des Becks 4 auf. Das Spiel 24 hat eine der Amplitude der Schwingung des Blatts 7 entsprechende Ausdehnung von 150 um in Längsrichtung 6.

### Bezugszeichenliste

- 1: Schere
- 2: Gelenk
- 3, 4: Beck
- 5: Schwingungsvorrichtung
- 6: Längsrichtung
- 7: Blatt
- 8: Piezoweggeber
- 9: Verbindung
- 10: Beckende
- 11: Friseurschere
- 12: Auge
- 13: Leitung
- 14: Nagel
- 15: Exzenterscheibe
- 16: Aussparung
- 17: Kleinstmotor
- 18: magnetostriktives Material
- 19: Erregerspule
- 20: Halm
- 21: Halmbereich
- 22: Scherenstahl
- 23: Nickellegierung
- 24: Spiel

## Patentansprüche

1. Schere mit zwei über ein Gelenk miteinander verbundenen Becks, wobei mindestens ein Beck (4) mittels einer elektrisch betriebenen Schwingungsvorrichtung (5) in eine Schwingung parallel zur Längsrichtung (6) des Blatts (7) dieses Becks (4) versetzbar ist, die Schwingungsvorrichtung (5) einen Piezoweggeber (8) oder ein von einer starren, ortsfesten Erregerspule (19) umwickeltes, magnetostriktives Material (18) enthält, und die Schwingungsvorrichtung (5) zwischen dem Blatt (7) und einem griffseitigen Beckende (10) liegt, dadurch gekennzeichnet, dass die Schwingungsvorrichtung (5) eine in das Beck (4) integrierte Verbindung (9) zwischen dem Blatt (7) und dem Beckende (10) ist.

2. Schere mit zwei über ein Gelenk miteinander verbundenen Becks, wobei mindestens ein Beck (4) mittels einer elektrisch betriebenen Schwingungsvorrichtung (5) in eine Schwingung parallel zur Längsrichtung (6) des Blatts (7) dieses Becks (4) versetzbar ist, dadurch gekennzeichnet, dass als Schwingungsvorrichtung (5) eine den Nagel (14) des Gelenks (2) umschließende Exzenterscheibe (15) vorgesehen ist, dass die Exzenterscheibe (15) in eine runde Aussparung (16) des Becks (4) eingesetzt und drehbar mit dem Nagel (14) verbunden ist, und dass ein Kleinstmotor (17) zum Rotieren der Exzenterscheibe (15) um den Nagel (14), vorgesehen ist.

3. Schere nach Anspruch 2, dadurch gekennzeichnet, dass die Schwingungsvorrichtung (5) am Halm (20) des Becks (4) vorgesehen ist, und dass das Beck (4) am Nagel (14) ein Spiel (23) in Längsrichtung (6) des Becks (4) aufweist.

4. Schere nach Anspruch 1, dadurch gekennzeichnet, daß als Material (18) für den Piezoweggeber (8) Nickel oder eine Nickellegierung (22) vorgesehen ist.

5. Schere nach Anspruch 4, dadurch gekennzeichnet, dass das Material einen Kunststoffüberzug aufweist.

6. Schere nach mindestens einem der Ansprüche 1 bis 5, dadurch gekennzeichnet, dass als Amplitude der Schwingungsvorrichtung (5) 100 bis 200 µm vorgesehen sind.

7. Schere nach mindestens einem der Ansprüche 1 bis 6, dadurch gekennzeichnet, dass an beiden Becks jeweils eine Schwingungsvorrichtung vorgesehen ist.

## Claims

1. A pair of scissors having two arms connected to each other by way of a joint, wherein at least one arm (4) can be made to oscillate parallel to the longitudinal direction (6) of the blade (7) of the said arm (4) by means of an electrically driven oscillation device (5), the oscillation device (5) contains a piezo displacement pick-up (8) or a magnetostrictive material (18) with a rigid, stationary excitation coil (19) wound therearound, and the oscillation device (5) is situated between the blade (7) and the handle end (10) of the arm, **characterized in that** the oscillation device (5) is a connexion (9) integrated into the arm (4) between the blade (7) and the end (10) of the arm.

2. A pair of scissors having two arms connected to each other by way of a joint, wherein at least one arm (4) can be made to oscillate parallel to the longitudinal direction (6) of the blade (7) of the said arm (4) by means of an electrically driven oscillation device (5), **characterized in that** an eccentric disc (15) surrounding the pin (14) of the joint (2) is provided as the oscillation device (5), the eccentric disc (15) is inserted in a round recess (16) in the arm (4) and is connected to the pin (14) in a rotatable manner, and a miniature motor (17) is provided for rotating the eccentric disc (15) about the pin (14).

3. A pair of scissors according to Claim 2, **characterized in that** the oscillation device (5) is provided on the shank (20) of the arm (4), and there is play (23) between the arm (4) and the pin (14) in the longitudinal direction (6) of the arm (4).

4. A pair of scissors according to Claim 1, **characterized in that** nickel or a nickel alloy (22) is provided as the material (18) for the piezo displacement pick-up (8).

5. A pair of scissors according to Claim 4, **characterized in that** the material has a coating of plastics material.

6. A pair of scissors according to at least one of Claims 1 to 5, **characterized in that** 100 to 200 µm are provided as the amplitude of the oscillation device (5).

7. A pair of scissors according to at least one of Claims 1 to 6, **characterized in that** a respective oscillation device is provided on each of the two arms.

## Revendications

1. Ciseaux comportant deux branches reliées entre elles par une articulation, une branche (4) au moins étant déplaçable, au moyen d'un dispositif à oscillations (5) fonctionnant électriquement, en une oscillation, parallèlement à la direction longitudinale (6) de la lame (7) de cette branche (4), le dispositif à oscillations (5) contenant un piézo-capteur de distance (8) ou une matière magnétostrictive (18), enroulée par une bobine d'excitation (19) rigide et stationnaire, et le dispositif à oscillations (5) se situant entre la lame (7) et une extrémité (10) de la branche côté poignée, caractérisés en ce que le dispositif à oscillations (5) est une liaison (9) intégrée à la branche (4), entre la lame (7) et l'extrémité (10) de la branche.

2. Ciseaux comportant deux branches reliées entre elles par une articulation, une branche (4) au moins étant déplaçable, au moyen d'un dispositif à oscillations (5) fonctionnant électriquement, en une oscillation, parallèlement à la direction longitudinale (6) de la lame (7) de cette branche (4), caractérisés en ce qu'il est prévu comme dispositif à oscillations (5) un disque excentrique (15) qui entoure le pivot (14) de l'articulation (2), en ce que le disque excentrique (15) est inséré dans une découpe (16) circulaire de la branche (4) et est relié au pivot (14) de manière à pouvoir tourner, et en ce qu'il est prévu un micro-moteur (17) pour la rotation du disque excentrique (15) autour du pivot (14).

3. Ciseaux selon la revendication 2, caractérisés en ce que le dispositif à oscillations (5) est prévu sur la tige (20) de la branche (4) et en ce que la branche (4) présente, sur le pivot (14), un jeu (23) dans la direction longitudinale (6) de la branche (4).

4. Ciseaux selon la revendication 1, caractérisés en ce que du nickel ou un alliage de nickel (22) est prévu comme matière (18) pour le piézo-capteur de distance (8).

5. Ciseaux selon la revendication 4, caractérisés en ce que la matière comporte un revêtement de matière plastique.

6. Ciseaux selon l'une au moins des revendications 1 à 5, caractérisés en ce que 100 à 200 µm sont prévus comme amplitude du dispositif à oscillations (5).

7. Ciseaux selon l'une au moins des revendications 1 à 6, caractérisés en ce qu'un dispositif à oscillations est prévu sur chacune des deux branches.
